# FASCICULE DE BREVET EUROPEEN

(11) **EP 1 754 600 B1**
(45) Date de publication et mention de la délivrance du brevet: **07.05.2014**
(21) Numéro de dépôt: 06291285.2
(22) Date de dépôt: 08.08.2006
(51) Int. Cl.: B41F 13/34

(54) **Unite d'impression a cylindres formant contrepoids et presse correspondante.**
Druckeinheit mit Gegengewicht ausbildenden Zylindern und entsprechende Druckmaschine
Printing unit with cylinders making counterweight and the corresponding printing press

(30) Priorité: 16.08.2005 FR 0508557
(43) Date de publication de la demande: 21.02.2007
(73) Titulaire: Goss International Montataire S.A., 60160 Montataire (FR)
(72) Inventeur: Metrope, Jacques, 60290 Laigneville (FR)
(74) Mandataire: Domenego, Bertrand

(56) Documents cités:
- DE-U1- 9 109 833
- FR-A- 2 792 871
- US-A- 3 527 165
- US-A- 5 791 246
- US-A1- 2004 177 778
- US-B1- 6 227 111

## Description

La présente invention concerne une unité d'impression selon le préambule de la revendication 1.

L'invention s'applique en particulier à des presses offset, par exemple pour l'impression de labeurs.

La configuration hors-pression permet par exemple de changer les blanchets des cylindres porte-blanchet. Cette configuration est également désignée « throw-off » en anglais.

La configuration en-pression permet à l'unité d'impression d'imprimer la bande de papier qui passe entre les cylindres porte-blanchet. Cette configuration est également désignée « throw-on » en anglais.

Outre ces deux configurations, l'unité présente généralement une configuration intermédiaire entre les configurations hors-pression et en-pression. Dans cette configuration, qui permet notamment d'assurer le changement de plaques, le cylindre porte-blanchet de chaque groupe d'impression est appliqué contre le cylindre porte-plaque du même groupe, mais reste espacé du cylindre porte-blanchet de l'autre groupe d'impression.

La configuration hors-pression, ainsi que la configuration de changement de plaques, permettent à la bande de papier de passer entre les cylindres porte-blanchet des deux groupes dimpression et ainsi de traverser l'unité d'impression qui est l'arrêt. La bande de papier peut dans le même temps continuer à être imprimée par d'autres unités d'impression.

Cela permet d'assurer au sein d'une même presse d'impression un travail d'impression grâce à certaines unités, tandis que d'autres unités à l'arrêt sont préparées pour le travail d'impression suivant.

Une telle presse est généralement qualifié de presse «Auto Transfer ».

FR-2- 787 059 décrit une unité d'impression du type précité et à passage horizontal de la bande de papier. Le premier groupe d'impression est ainsi disposé au-dessus de la bande de papier et le deuxième groupe d'impression en-dessous. Le mécanisme de support comprend des bras articulés au bâti sur lesquels les cylindres des deux groupes tourillonnent. Le passage de la configuration en-pression à la configuration hors-pression s'effectue par soulèvement des bras supérieurs et donc des cylindres du groupe supérieur d'impression, et par abaissement des bras inférieurs et donc des cylindres du groupe inférieur d'impression. Inversement, le passage de la configuration hors-pression à la configuration en-pression s'effectue par abaissement des bras et des cylindres supérieurs, et par soulèvement des bras et des cylindres inférieurs.

Lors des mouvements d'abaissement, les cylindres sont entraînés par leurs propres poids de sorte que leurs déplacements devraient normalement être limités par des buttées.

Si une telle cinématique est acceptable pour des cylindres de petites dimensions, par exemple destinés à imprimer 8 pages ou 12 pages tabloïd par groupe d'impression, elle est mal adaptée à des cylindres de dimensions et donc de masses plus importantes, par exemple permettant d'imprimer jusqu'à 48 pages tabloïd par groupe d'impression.

En effet, les mouvements d'abaissement des cylindres pourraient entraîner des chocs importants, notamment sur les butées, et conduire à des endommagements.

Les documents US-6227 111, FR-2 792 871 et US-2004/177 778 divulguent des machines d'impression avec au moins une unité d'impression de bande de papier comprenant au moins un premier et un deuxième groupes d'impression, chaque groupe d'impression comprenant un cylindre porte-blanchet et un cylindre porte-plaque, et où l'unité d'impression comprend également un mécanisme de support et de déplacement des cylindres pour obtenir une configuration en-pression, dans laquelle les cylindres porte-blanchet sont appliqués l'un contre l'autre et contre les cylindres porte-plaque, et une configuration hors-pression, dans laquelle les cylindres porte-blanchet sont espacés l'un de l'autre et espacés des cylindres porte-plaque.

DE-91 09 833 décrit également une unité d'impression selon le préambule de la revendication 1.

DE-91 09 833 décrit une unité selon le préambule de la revendication 1.

Un but de l'invention est de résoudre ce problème en fournissant une unité d'impression du type précité qui permette de limiter les risques d'endommagement lors du passage entre les différentes configurations de l'unité, même avec des cylindres de grandes dimensions.

A cet effet, l'invention a pour objet une unité d'impression selon la revendication 1.

Selon des modes particuliers de réalisation, l'unité peut comprendre l'une ou plusieurs des caractéristiques des revendications 2 à 11.

L'invention a également pour objet une presse d'impression comprenant au moins une unité d'impression telle que définie ci-dessus.

L'invention sera mieux comprise à la lecture de la description qui va suivre, donnée uniquement à titre d'exemple, et faite en se référant aux dessins annexés, sur lesquels :
- la figure 1 est une vue latérale schématique d'une unité d'impression d'une presse rotative à bande selon un premier mode de réalisation de l'invention, l'unité étant en configuration en-pression, et
- les figures 2 et 3 sont des vues analogues à la figure 1, illustrant l'unité respectivement en en configuration hors-pression et en configuration de changement de plaque.

La figure 1 illustre une presse rotative offset 1 destinée à imprimer une bande de papier 3. Dans l'exemple représenté, le passage de la bande 3 est horizontal, c'est-à-dire qu'elle va se déplacer horizontalement, par exemple de la gauche vers la droite, sous l'action de divers équipements classiques et non-représentés de la presse 1.

Sur la figure 1, une seule unité d'impression 5 de la presse 1 est représentée. Typiquement, la presse 1 comprendra plusieurs unités d'impression disposées les unes à la suite des, autres le long du trajet de la bande 3, par exemple huit unités d'impression destinées, par exemple, à imprimer en noir, eu cyan, en jaune et en magenta. Toutes les unités d'impression de la presse 1, ou seulement certaines, peuvent avoir la structure de l'unité 5 qui va maintenant être décrite.

L'unité 5 est une unité d'impression double qui comprend deux groupes d'impression 7A et 7B disposés l'un au-dessus de l'autre.

Le groupe d'impression supérieur 7A et le groupe d'impression inférieur 7B ont des structures analogues de sorte que seule celle du groupe 7A sera décrite par la suite et les différences de structure entre les groupes 7A et 7B seront signalées. Les références numériques utilisées pour les groupes 7A et 7B se distingueront par l'emploi des suffixes A et B.

Le groupe d'impression 7A comprend principalement un cylindre porte-blanchet 9A, un cylindre porte-plaque 11A, un système d'encrage et un système de mouillage non-représentés.

L'unité d'impression 5 comprend également un mécanisme 13 de support et de déplacement des cylindres 9A, 9B, 11A et 11B. Ce mécanisme 13, ainsi que les autres éléments mentionnés précédemment, sont portés par le bâti 15 de l'unité d'impression 5. Seules des parties du bâti 15 sont schématisées sur la Figure 1. De manière classique, le bâti 15 comprend deux parois latérales entre lesquelles les cylindres 9A, 9B, 11A et 11B s'étendent.

Le mécanisme de support 13 comprend deux ensembles 17, chacun disposé chacun d'un côté de l'unité d'impression 5 et porté par la paroi latérale correspondante du bâti 15. Les deux ensembles 17 ont des structures analogues et seule celle de l'ensemble 17 visible sur la figure 1 sera décrite par la suite.

L'ensemble 17 comprend des bras de réception des cylindres porte-blanchet 9A et 9B, respectivement désignés 19A et 19B, et des bras de réception des cylindres porte-plaque 11A et 11B, respectivement désignés 21A et 21B. Les bras 19A, 19B, 21A, 21B sont articulés au bâti 15 en des points 23A, 23B, 25A et 25B leur permettant de pivoter par rapport au bâti 15 parallèlement aux axes A9A, A9B, A11A et A11B des cylindres 9A, 9B, 11A et 11B. Dans l'exemple représenté, les points d'articulation 23A, 23B, 25A et 25B sont situés aux extrémités gauches des bras 19A, 19B, 21A et 21B.

Les extrémités des cylindres 9A, 9B, 11A et 11B situées du côté de l'ensemble 17 sont reçues à rotation respectivement dans les bras 19A, 19B, 21A et 21B. Chaque cylindre peut ainsi tourner autour de son axe A9A, A9B, A11A et A11B respectif. Cette rotation des cylindres s'effectue sous l'action d'un moteur d'entraînement qui peut être commun à l'ensemble de l'unité d'impression 5, ou par exemple sous l'action d'un moteur séparé pour chaque groupe d'impression 7A et 7B, ou encore sous l'action de quatre moteurs d'entraînement séparés entraînant chacun un cylindre.

L'ensemble 17 comprend en outre un levier 27 de renvoi des masses des cylindres 9A et 11A vers les cylindres 9B et 11B et inversement.

Ce levier 27 est articulé en un point 28 au bâti 15 pour pouvoir pivoter autour d'un axe parallèle aux axes A9A, A9B, A11A et A11B des cylindres. Le levier 27 comprend deux bras 31A et 31B de liaison aux bras 19A, 19B, 21A et 21B.

Plus précisément, les bras 31A et 31B sont reliés aux bras 19A, 19B, 21A, 21B par des bielles 33A, 33B, 35A et 35B les bielles sont articulées au levier 27 en des points 39A, 39B, 41A et 41B et aux bras 19A, 19B, 21A et 21B en des points 43A, 43B, 45A et 45B.

Dans l'exemple représenté, les points d'articulation 43A, 43B, 45A et 45B sont situés aux extrémités droites des bras 19A, 19B, 21A et 21B. Le point 28 est situé entre les points 39A et 39B d'une part, et entre les points 41A et 41B d'autre part. Les droites passant par les points 28, 39A et 39B et respectivement par les points 28, 41A et 41B sont inclinées l'une par rapport à l'autre. Les bras 31A et 31B forment avec les bielles 33A, 33B, 35A et 35B des genouillères 46A, 46B, 47A et 47B.

Les leviers 27 de chacun des ensembles 17 du mécanisme 13 sont reliés l'un à l'autre par un arbre 48 de synchronisation qui s'étend, parallèlement aux axes A9A, A9B, A11A et A11B des cylindres, entre les parois latérales du bâti 15 afin de solidariser en rotation les deux leviers 27.

Un des deux leviers 27, en l'occurrence celui représenté sur la Figure 1, comprend en outre un troisième bras de manoeuvre 49 sur lequel agit un système 51 de commande du déplacement des leviers 27.

Dans l'exemple représenté, ce système 51 comprend deux vérins pneumatiques 53 et 55 montés en tandem.

Ainsi, leurs tiges respectives 57 et 59 sont opposées et l'une est reliée par un point d'articulation 61 au bras de manoeuvre 49 et l'autre par un point d'articulation 63 au bâti 15.

Le passage des tiges 57 et 59 des vérins pneumatiques 53 et 55 de leurs positions extraites à leurs positions rétractées permet à l'unité d'impression 5 de présenter trois configurations différentes qui vont être décrites par la suite.

La première configuration est illustrée par la Figure1. Il s'agit de la configuration en-pression. Les cylindres porte-blanchet 9A et 9B sont alors appliqués l'un contre l'autre ainsi que contre leurs cylindres porte-plaque 11A et 11B respectifs.

Les tiges 57 et 59 des vérins 53 et 55 sont en positions rétractées. Les genouillères 46A, 46B, 47A et 47B sont en positions fléchies.

L'unité 5 peut alors imprimer la bande de papier 3 qui passe entre les cylindres 11A et 11B au niveau d'un point de pincement 65 (« nip » en anglais).

De manière classique, lors de l'impression, les cylindres 9A, 9B, 11A et 11B sont entraînés en rotation autour de leurs axes centraux respectifs.

La ou les plaques portées par les cylindres porte-plaques 11A et 11B sont humidifiées puis encrées par les systèmes d'encrage et d'humidification. Ces plaques décalquent l'encre de leurs régions imprimantes sur les blanchets portés par les cylindres 9A et 9B, qui décalquent l'encre sur la bande 3, qui est ainsi imprimée de ses deux côtés.

Pour passer dans la deuxième configuration illustrée par la Figure 2, la tige 57 du vérin 53 passe en position extraite, provoquant ainsi la rotation du levier 27 autour du point d'articulation 28 dans le sens horaire sur les Figures 1 et 2.

Les genouillères 47A et 47B, formées par les bras 31A et 31B ainsi que les bielles 35A et 35B, passent alors en positions alignées, provoquant ainsi le basculement vers le haut du bras 21A autour du point d'articulation 25A, et le basculement du bras 21B vers le bas autour du point d'articulation 25B. Les cylindres porte-plaque 11A et 11B ont alors été soulevés vers leurs positions les plus hautes.

La rotation du levier 27 a également provoqué un léger défléchissement des genouillères 46A et 46B, formées par les bielles 33A et 33B et les bras 31A et 31B. Le bras 19A a ainsi basculé autour du point d'articulation 23A vers le haut, et le levier 19B a basculé autour du point d'articulation 23B vers le bas. On notera que ces genouillères 46A et 46B sont encore en positions fléchies.

Les cylindres porte-blanchet 9A et 9B sont alors espacés l'un de l'autre ainsi que des cylindres porte-plaque 11A et 11B.

L'espace entre le cylindre porte-blanchet 9A et le cylindre porte-blanchet 9B permet à la bande 3 de passer librement entre ceux-ci sans les toucher pour être imprimée par une autre unité de la presse. Typiquement, la hauteur G1 de cet espace est d'environ 30 mm.

Cette deuxième configuration peut être utilisée par exemple pour assurer le changement des blanchets portés par les cylindres 9A et 9B.

Pour passer dans la troisième configuration, illustrée par la Figure 3, la tige 59 du deuxième vérin 55 passe dans sa position extraite, provoquant encore la rotation du levier 27 autour du point d'articulation 28 dans le sens horaire sur les figures 1 à 3. Les genouillères 47A et 47B repassent alors en positions fléchies, provoquant ainsi un léger basculement vers le bas du bras 21A autour du point d'articulation 25A, et un léger basculement vers le haut du bras 21B autour du point d'articulation 25B. Le cylindre porte-plaque 11A descend donc légèrement et le cylindre porte-plaque 11B se soulève légèrement.

Les genouillères 46A et 46B passent quant à elles en positions alignées, provoquant ainsi un léger basculement vers le haut du bras 19A autour du point d'articulation 23A, et un léger basculement vers le bas du bras 19B autour du point d'articulation 23B. Ainsi, le cylindre porte-blanchet 9A se soulève pour atteindre sa position la plus haute et vient ainsi au contact du cylindre porte-plaque 11A. Le cylindre porte-blanchet inférieur 9B descend vers sa position la plus basse et vient au contact du cylindre porte-plaque 11B.

Dans cette troisième configuration, dite configuration de changement de plaque, il existe toujours un espace entre les cylindres porte-blanchet 9A et 9B. Sa hauteur G2 est typiquement d'environ 34 mm, ce qui permet à la bande 3 de passer librement entre les cylindres 9A et 9B pour être imprimée par une autre unité de la presse.

Cette troisième configuration, dans laquelle l'unité 5 est hors service, permet d'assurer par exemple l'enlèvement ou la mise en place des plaques sur les cylindres porte-plaque 11A et 11B, par exemple par un procédé manuel, automatique ou semi-automatique.

Le passage de la troisième à la deuxième puis à la première configuration s'effectue à l'inverse de ce qui a été décrit précédemment.

On observera que lors du passage de la presse 5 entre ses différentes configurations, le poids du cylindre porte-plaque 11A est renvoyé par le levier 27 vers le cylindre porte-plaque 11B et le poids du cylindre porte-blanchet 9A est renvoyé vers le cylindre porte-blanchet 9B, et inversement.

Ainsi, les cylindres porte-blanchet 9A et 9B d'une part, et les cylindres porte-plaque 11A et 11B, d'autre part agissent comme des contrepoids mutuels. Les risques d'endommagement par choc lors du passage entre les différentes configurations sont donc réduits, même lorsque les cylindres sont de grandes dimensions, par exemple pour permettre l'impression de 80 ou même de 96 pages tabloïds par l'unité d'impression 5, c'est-à-dire de 40 ou 48 pages par groupe d'impression.

Par ailleurs, les mouvements d'abaissement et de soulèvement des cylindres 9A, 9B, 11A et 11B s'effectuent sans à-coup et sensiblement à la même vitesse.

De plus, les positions occupées par les cylindres sont stables. C'est notamment le cas dans la deuxième et de la troisième configurations. Ainsi, les problèmes de sécurité liés à une panne du système de commande 51 sont plus réduits que dans les presses de l'état de la technique, où de telles configurations n'étaient pas stables et le maintien des cylindres dans ces configurations était assuré par le système de commande.

En outre, les efforts que le système de commande 51 doit développer pour assurer le déplacement des cylindres sont particulièrement réduits puisque les masses des différents cylindres se compensent. Le système de commande 51 comprend, notamment pour ces raisons, un nombre de vérins très réduit, et peut donc être très économique.

Grâce à l'arbre de liaison 48, les mouvements des deux côtés du bâti 25 sont synchronisés, de sorte que les torsions susceptibles d'apparaître sont réduites.

En variante, on observera qu'un tel arbre de liaison 48 peut être absent, des systèmes de commande 51 étant présents de chaque côté du bâti 15 pour entraîner chacun un levier 27.

En variante, il est également possible de remplacer chaque levier 27 par deux leviers. Un premier levier est relié aux bielles 33A et 33B et assure le renvoi des masses entre les cylindres porte-blanchet 9A et 9B. Un deuxième levier est relié aux bielles 35A et 35B et assure le renvoi des masses entre les cylindres porte-plaque 11A et 11B.

De manière plus générale, on pourrait n'assurer la compensation des masses qu'entre deux seulement des cylindres, par exemple uniquement entre les cylindres porte-blanchet 9A et 9B.

De manière plus générale également, les principes décrits ci-dessus peuvent s'appliquer à des unités d'impression 5 à forte pagination, c'est-à-dire avec des cylindres d'impression de grandes dimensions, mais également à des unités d'impression de plus faible pagination.

De même, le défilement de la bande de papier 3 n'est pas nécessairement horizontal, mais peut-être par exemple vertical.

De même, on peut utiliser des leviers 27 dans lequel le point d'articulation 28 n'est pas disposé entre les points d'articulation 39A et 39B d'une part, et 41A et 41B d'autre part.

Le levier de renvoi 27 peut être également remplacé par tout autre système, par exemple par un système de câbles et de poulies.

## Revendications

1. Unité d'impression (5) d'une bande de papier (3) comprenant un bâti (16) et au moins un premier et un deuxième groupes d'impression (7A, 7B), chaque groupe d'impression (7A, 7B) comprenant un cylindre porte-blanchet (9A, 9B) et un cylindre porte-plaque (11A, 11B), l'unité d'impression comprenant également un mécanisme (13) de support et de déplacement des cylindres grâce auquel l'unité d'impression (5) présente au moins une configuration en-pression, dans laquelle les cylindres porte-blanchet (9A, 9B) sont appliqués l'un contre l'autre et contre les cylindres porte-plaque (111A, 11B), et une configuration hors-pression, dans laquelle les cylindres porte-blanchet (9A, 9B) sont espacés l'un de l'autre et espacés des cylindres porte-plaque (11A, 11B), **caractérisé en ce que** le mécanisme de support (13) comprend au moins un premier système (27) de renvoi de la masse d'au moins un premier cylindre (9A) du premier groupe d'impression (7A) vers un premier cylindre (9B) du deuxième groupe d'impression (7B) et inversement, de sorte que les premiers cylindres (9A, 9B) forment contrepoids mutuels lors du passage de l'unité d'impression entre ses configurations en-pression et hors-pression.

2. Unité d'impression selon la revendication 1, dans laquelle le premier système de renvoi comprend un sous-système (27) disposé d'un premier côté des groupes d'impression (7A, 7B), et un deuxième sous-système (27) disposé d'un autre côté des groupes d'impression (7A, 7B), les deux sous-systémes étant reliés par un arbre (48) s'étendant parallèlement aux cylindres porte-plaque et porte-blanchet (9A, 9B, 11A, 11B).

3. Unité selon la revendication 1 ou 2, dans laquelle le premier système de renvoi comprend un premier levier (27) articulé au bâti (15) en un point d'articulation (28) et relié par des premiers points de liaison (39A, 39B) aux premiers cylindres (9A, 9B) des groupes d'impression (7A, 7B).

4. Unité selon la revendication 3, dans laquelle le point d'articulafiion (28) est disposé entre les points de liaison (39A, 39B).

5. Unité d'impression selon la revendication 4, dans laquelle les points de liaison (39A, 39B) sont reliés aux premiers cylindres (9A, 9B) par des premières bielles (33A, 33B).

6. Unité selon l'une des revendications précédentes, l'unité présentant également une configuration de changement de plaque, dans laquelle les cylindres porte-blanchet (9A, 9B) sont espacés l'un de l'autre et appliqués contre les cylindres porte-plaque (11A, 11 B) de leurs groupes d'impression respectifs (7A, 7B), et les premiers cylindres (9A, 98) des groupes d'impression forment des contrepoids mutuels lors du passage de l'unité d'impression entre sa configuration de changement de plaque et sa configuration en-pression ou sa configuration hors-pression.

7. Unité selon l'une des revendications précédentes, dans laquelle les premiers cylindres sont les cylindres porte-blanchet (9A, 9B).

8. Unité selon l'une des revendications précédentes, dans laquelle le mécanisme de support (13) comprend également un deuxième système de renvoi de la masse d'au moins un deuxième cylindre (11A) du premier groupe d'impression vers un deuxième cylindre (11 B) du deuxième groupe d'impression et inversement, de sorte que les deuxièmes cylindres (11A, 11 B) forment contrepoids mutuels lors du passage de l'unité d'impression entre ses configurations.

9. Unité selon les revendications 5 à 8 prises en combinaison, dans laquelle le deuxième système de renvoi comprend un deuxième levier (27) articulé au bâti (15) en un point d'articulation (28) et relié par des deuxièmes points de liaison (41A, 41B) aux deuxièmes cylindres (11A, 11B) des groupes d'impression (7A, 7B), dans laquelle le point d'articulation (28) du deuxième levier (27) est disposé entre les deuxièmes points de liaison (41A, 41B), dans laquelle les deuxièmes points de liaison (41A, 41B) sont reliés aux deuxièmes cylindres (11A, 11B) par des deuxièmes bielles (35A, 35B), dans laquelle le premier levier (27) et les premières bielles (33A, 33B) forment des premières genouillères (46A, 46B), qui sont en positions alignées lorsque l'unité est en configuration de changement de plaque et qui sont en positions fléchies lorsque la presse est en configurations en-pression et hors-pression, et dans laquelle le deuxième levier (27) et les deuxièmes bielles (47A, 47B) forment des deuxièmes genouillères (47A, 47B) qui sont en position alignées lorsque la presse est en position hors-pression et en positions fléchies lorsque la presse est en configurations en-pression et en configuration de changement de plaque.

10. Unité selon la revendication 8 ou 9, dans laquelle le premier système de renvoi et le deuxième système de renvoi sont formés par un même système (27) de renvoi.

11. Unité selon l'une des revendications précédentes, dans laquelle le mécanisme de support comprend des bras de réception (19A, 19B, 21A, 21 B) articulés sur le bâti (15) pour pouvoir pivoter autour d'axes parallèles aux cylindres porte-plaque et porte-blanchet (9A, 9B, 11A, 11 B), et dans laquelle les extrémités des cylindres (9A, 9B, 11A, 11B) tourillonnent dans les bras de réception.

12. Presse d'impression, **caractérisée en ce qu'**elle comprend au moins une unité d'impression (5) selon l'une des revendications précédentes.

## Patentansprüche

1. Einheit zum Bedrucken (5) einer Papierbahn (3), aufweisend ein Gestell (15) und mindestens ein erstes und ein zweites Druckwerk (7A, 7B), wobei jedes Druckwerk (7A, 7B) einen Drucktuch-Träger-Zylinder (9A, 9B) und einen Platten-Träger-Zylinder (11A, 11B) aufweist, wobei die Einheit zum Bedrucken ferner einen Mechanismus (13) zum Abstützen und Bewegen der Zylinder aufweist, mit Hilfe dessen die Einheit zum Bedrucken (5) mindestens eine Druckkonfiguration, bei der die Drucktuch-Träger-Zylinder (9A, 9B) gegeneinander und gegen die Platten-Träger-Zylinder (11A, 11B) gedrückt werden, und eine Außer-Druck-Konfiguration aufweist, bei der die Drucktuch-Träger-Zylinder (9A, 9B) im Abstand voneinander und im Abstand von den Drucktuch-Träger-Zylindern (11A, 11B) sind, **dadurch gekennzeichnet, dass** der Abstützmechanismus (13) mindestens ein erstes System (27) zum Zurückstellen der Masse mindestens eines ersten Zylinders (9A) des ersten Druckwerks (7A) in Richtung zu einem ersten Zylinder (9B) des zweiten Druckwerks (7B) und umgekehrt aufweist, so dass die ersten Zylinder (9A, 9B) beim Übergang der Einheit zum Bedrucken zwischen ihrer Druck- und Außer-Druck-Konfiguration gegenseitige Gegengewichte ausbilden.

2. Einheit zum Bedrucken gemäß Anspruch 1, wobei das erste System zum Zurückstellen ein Teilsystem (27), das auf einer ersten Seite der Druckwerke (7A, 7B) angeordnet ist, und ein zweites Teilsystem (27), das auf einer anderen Seite der Druckwerke (7A, 7B) angeordnet ist, aufweist, wobei die beiden Teilsysteme durch eine Achse (48) miteinander verbunden sind, die sich parallel zu den Platten-Träger- und den Drucktuch-Träger-Zylindern (9A, 9B, 11A,6 11B) erstreckt.

3. Einheit gemäß Anspruch 1 oder 2, wobei das erste System zum Zurückstellen einen ersten Hebel (27) aufweist, der an einem Gelenkpunkt (28) gelenkig mit dem Gestell (15) verbunden ist und durch erste Verbindungspunkte (39A, 29B) mit den ersten Zylindern (9A, 9B) der Druckwerke (7A, 7B) verbunden ist.

4. Einheit gemäß Anspruch 3, wobei der Gelenkpunkt (28) zwischen den Verbindungspunkten (39A, 39B) angeordnet ist.

5. Einheit zum Bedrucken gemäß Anspruch 4, wobei die Verbindungspunkte (39A, 39B) durch erste Pleuel (33A, 33B) mit den ersten Zylindern (9A, 9B) verbunden sind.

6. Einheit gemäß einem der vorhergehenden Ansprüche, wobei die Einheit ferner eine Platten-Änderungs-Konfiguration aufweist, bei der die Drucktuch-Träger-Zylinder (9A, 9B) im Abstand voneinander sind und gegen die Platten-Träger-Zylinder (11a, 11B) ihrer jeweiligen Druckwerke (7A, 7B) gedrückt werden, und wobei die ersten Zylinder (9A, 9B) der Druckwerke beim Übergang der Einheit zum Bedrucken zwischen ihrer Platten-Änderungs-Konfiguration und ihrer Druckkonfiguration oder ihrer Außer-Druck-Konfiguration gegenseitige Gegengewichte ausbilden.

7. Einheit gemäß einem der vorhergehenden Ansprüche, wobei die ersten Zylinder die Drucktuch-Träger-Zylinder (9A, 9B) sind.

8. Einheit gemäß einem der vorhergehenden Ansprüche, wobei der Abstützmechanismus (13) ferner ein zweites System zum Zurückstellen der Masse mindestens eines zweiten Zylinders (11A) des ersten Druckwerks in Richtung zu einem zweiten Zylinder (11B) des zweiten Druckwerks und umgekehrt aufweist, so dass die zweiten Zylinder (11A, 11B) beim Übergang der Einheit zum Bedrucken zwischen ihren Konfigurationen gegenseitige Gegengewichte ausbilden.

9. Einheit gemäß den Ansprüchen 5 bis 8 in Kombination, wobei das zweite System zum Zurückstellen einen zweiten Hebel (27) aufweist, der mit dem Gestell (15) an einem Gelenkpunkt (28) gelenkig verbunden ist und durch zweite Verbindungspunkte (41A, 41B) mit den zweiten Zylindern (11A, 11B) der Druckwerke (7A, 7B) verbunden ist, wobei der Gelenkpunkt (28) des zweiten Hebels (27) zwischen den zweiten Verbindungspunkten (41A, 41B) angeordnet ist, wobei die zweiten Verbindungspunkte (41A, 41B) durch zweite Pleuel (35A, 35B) mit den zweiten Zylindern (11A, 11B) verbunden sind, wobei der erste Hebel (27) und die ersten Pleuel (33A, 33B) erste Kniehebel (46A, 46B) ausbilden, die in Ausrichtpositionen sind, wenn die Einheit in der Platten-Änderungs-Konfiguration ist, und die in Beugepositionen sind, wenn die Druckmaschine in der Druck- und der Außer-Druck-Konfiguration ist, und wobei der zweite Hebel (27) und die zweiten Pleuel (47A, 47B) zweite Kniehebel (47A, 47B) ausbilden, die in Ausrichtposition sind, wenn die Druckmaschine in der Außer-Druck-Position ist, und in Beugepositionen sind, wenn die Druckmaschine in der Druckkonfiguration und in der Platten-Änderungs-Konfiguration ist.

10. Einheit gemäß Anspruch 8 oder 9, wobei das erste System zum Zurückstellen und das zweite System zum Zurückstellen durch ein gleiches System (27) zum Zurückstellen ausgebildet sind.

11. Einheit gemäß einem der vorhergehenden Ansprüche, wobei der Abstützmechanismus Aufnahmearme (19A, 19B, 21A, 21B) aufweist, die an dem Gestell (15) gelenkig gelagert sind, um sich um Achsen drehen zu können, die parallel zu den Platten-Träger- und Drucktuch-Träger-Zylindern (9A, 9B, 11A, 11B) sind, und wobei sich die Enden der Zylinder (9A, 9B, 11A, 11B) in den Aufnahmearmen drehen.

12. Druckmaschine, **dadurch gekennzeichnet, dass** sie mindestens eine Einheit zum Bedrucken (5) gemäß einem der vorhergehenden Ansprüche aufweist.

## Claims

1. Unit (5) for printing a web (3) of paper comprising a frame (15) and at least a first and a second printing group (7A, 7B), each printing group (7A, 7B) comprising a blanket cylinder (9A, 9B) and a plate cylinder (11A, 11B), the printing unit also comprising a mechanism (13) for supporting and moving the cylinders, by means of which mechanism the printing unit (5) has at least one throw-on configuration, in which the blanket cylinders (9A, 9B) are pressed against each other and against the plate cylinders (11A, 11B), and a throw-off configuration, in which the blanket cylinders (9A, 9B) are spaced apart from each other and from the plate cylinders (11A, 11B), **characterised in that** the support mechanism (13) comprises at least a first system (27) for returning the mass of at least a first cylinder (9A) of the first printing group (7A) towards a first cylinder (9B) of the second printing group (7B) and vice-versa so that the first cylinders (9A, 9B) form mutual counterweights when the printing unit moves between the throw-on and throw-off configurations thereof.

2. Printing unit according to claim 1, wherein the first return system comprises a sub-system (27) which is arranged at a first side of the printing assemblies (7A, 7B) and a second sub-system (27) which is arranged at another side of the printing assemblies (7A, 7B), the two sub-systems being connected by means of a shaft (48) which extends parallel with the plate cylinders and blanket cylinders (9A, 9B, 11A, 11B).

3. Unit according to claim 1 or 2, wherein the first return system comprises a first lever (27) which is articulated to the frame (15) at an articulation point (28) and which is connected by means of first connection points (39A, 39B) to the first cylinders (9A, 9B) of the printing assemblies (7A, 7B) .

4. Unit according to claim 3, wherein the articulation point (28) is arranged between the connection points (39A, 39B).

5. Printing unit according to claim 4, wherein the connection points (39A, 39B) are connected to the first cylinders (9A, 9B) by means of first connection rods (33A, 33B).

6. Unit according to any one of the preceding claims, the unit also has a plate-changing configuration in which the blanket cylinders (9A, 9B) are mutually spaced-apart and pressed against the plate cylinders (11A, 11B) of their respective printing assemblies (7A, 7B), and in that the first cylinders (9A, 9B) of the printing assemblies form mutual counterweights when the printing unit moves between the plate-changing configuration and the throw-on configuration or throw-off configuration thereof.

7. Unit according to any one of the preceding claims, wherein the first cylinders are the blanket cylinders (9A, 9B).

8. Unit according to any one of the preceding claims, wherein the support mechanism (13) also comprises a second system for returning the mass of at least a second cylinder (11A) of the first printing group towards a second cylinder (11B) of the second printing group and vice-versa, so that the second cylinders (11A, 11B) form mutual counterweights when the printing unit moves between its configurations.

9. Unit according to claims 5 to 8 taken in combination, wherein the second return system comprises a second lever (27) which is articulated to the frame (15) at an articulation point (28) and which is connected by means of second connection points (41A, 41B) to the second cylinders (11A, 11B) of the printing assemblies (7A, 7B), in that the articulation point (28) of the second lever (27) is arranged between the second connection points (41A, 41B), in that the second connection points (41A, 41B) are connected to the second cylinders (11A, 11B) by means of second connection rods (35A, 35B), in that the first lever (27) and the first connection rods (33A, 33B) form first toggle joints (46A, 46B) which are in aligned positions when the unit is in a plate-changing configuration and are in offset positions when the press is in the throw-on and throw-off configurations, and in that the second lever (27) and the second connection rods (47A, 47B) form second toggle joints (47A, 47B) which are in aligned positions when the press is in the throw-off configuration and in offset positions when the press is in the throw-on configuration and in the plate-changing configuration.

10. Unit according to claim 8 or 9, wherein the first return system and the second return system are formed by the same return system (27).

11. Unit according to any one of the preceding claims, wherein the support mechanism comprises receiving arms (19A, 19B, 21A, 21B) which are articulated to the frame (15) in order to be able to pivot about axes which are parallel with the plate and blanket cylinders (9A, 9B, 11A, 11B), and in that the ends of the cylinders (9A, 9B, 11A, 11B) pivot in the receiving arms.

12. Printing press, **characterised in that** it comprises at least one printing unit (5) according to any one of the preceding claims.
